# EUROPÄISCHE PATENTSCHRIFT

(11) **EP 0 899 510 B1**
(45) Veröffentlichungstag und Bekanntmachung des Hinweises auf die Patenterteilung: **24.09.2003**
(21) Anmeldenummer: 98810828.8
(22) Anmeldetag: 21.08.1998
(51) Int. Cl.: F23R 3/04, F23C 7/00

(54) **Luftsammelraum für eine Brennkammmer**
Plenum for a combustor
Boîtier répartiteur d'air pour chambre de combustion

(30) Priorität: 30.08.1997 DE 19737997
(43) Veröffentlichungstag der Anmeldung: 03.03.1999
(73) Patentinhaber: ALSTOM (Switzerland) Ltd, 5401 Baden (CH)
(72) Erfinder: Keller, Jakob, Prof. Dr.,, 5610 Wohlen (CH); Jackson, Hugh, Dr.,, 5415 Nussbaumen (CH); Müller, Ulf, Dr.,, 5416 Kirchdorf (CH); Paikert, Bettina, Dr.,, 5452 Oberrohrdorf (CH); Syed, Khawar, Dr., St. Albans, Herts AL1 4QB (GB)

(56) Entgegenhaltungen:
- CH-A- 343 569
- DE-C- 767 313
- GB-A- 704 468
- GB-A- 1 289 523
- GB-A- 2 296 562
- US-A- 3 754 393

## Beschreibung

### Technisches Gebiet

Die Erfindung bezieht sich auf ein Plenum nach dem Oberbegriff des ersten Anspruches.

### Stand der Technik

Bei der Konzeption von modernen Gasturbinenanlagen spielen wirtschaftliche und umwelttechnische Gesichtspunkte eine zunehmend bedeutende Rolle. In diesem Zusammenhang ist man bestrebt, die Einzelkomponenten einer Gasturbinenanlage, in denen Energie umgesetzt wird, in ihren Eigenschaften der Energieumzusetzung in Hinlick auf Schonung natürlicher Ressourcen und insbesondere unter Vermeidung hoher Emissionswerte zu optimieren.

Das Herzstück der Energieumwandlung bildet bei Gasturbinenanlagen die Brennkammer, in der Gas- und /oder flüssiger Brennstoff mit vorverdichteter Luft gemischt und zur Zündung gebracht wird. Die Verbrennung des in Luft zerstäubten Brennstoffes soll dabei möglichst vollständig erfolgen, so dass der gesamte Brennstoff unter Entwicklung möglichst hoher Temperaturen verbrennt. Zum einen trägt eine möglichst restlose Verbrennung des Brennstoffes zu einer optimalen Energieumsetzung bei, wodurch der Wirkungsgrad der gesamten Gasturbinenanlage wesentlich bestimmt wird, zum anderen können bei möglichst hohen Verbrennungstemperaturen die Emissionsgase NOₓ sowie CO₂-Gase erheblich reduziert werden, wodurch die Umweltbelastung entscheident positiv beeinflusst werden kann.

Neben der Optimierung von Brennereinrichtungen, die eine möglichst homogene Brennstoffzerstäubung und somit eine gleichmässige Verbrennung bewirken, kommt es insbesondere beim Betrieb moderner Brennereinrichtungen, wie sie beispielsweise in der europäischen Patentschrift EP 0 321 809 B1 beschrieben sind, darauf an, dass die komprimierte Luft im Plenum der Brennereinrichtung möglichst in einem ungestörten Luftstrom frei von Turbulenzen und in gerichteter Weise zur Verfügung steht. Moderne Brenner, wie sie aus der vorstehend zitierten Druckschrift zu entnehmen sind, weisen konische Konturen auf, die längs zu ihrer Konusaussenseite schmale Einlassschlitze vorsehen, durch die der für die Vermischung von Brennstoff und Luft erforderliche Luftstrom einzukoppeln ist.

Anhand der den Stand der Technik darstellenden Figuren 1a und 1b sollen die Probleme aufgezeigt werden, die mit der Strömungsführung innerhalb eines Plenums verbunden sind, in die ein Luftstrom möglichst turbulenzfrei in Einlassöffnungen eines im Plenum vorgesehenen Brenners gerichtet werden soll.

In Fig. 1a ist ein Gehäuse G dargestellt, in das über Einlassöffnungen 4, 5 Gasströme 1, 2 eingeblasen werden. In einem Aufprallpunkt A der beiden Gasströme 1, 2, im folgenden Teilstrahlen genannt, verschwindet die Geschwindigkeit im statistischen Mittel. Ausserdem erreichen die Grenzstromlinien der beiden Teilstrahlen 1, 2, die durch den Aufprallpunkt A verlaufen, an dieser Stelle den gleichen statischen Druck. Aus diesen Gründen muss auch der Gesamtdruck auf beiden Grenzstromlinien gleich sein. In der Regel erfahren die beiden Teilstrahlen 1, 2 auf ihrem Weg vom Verdichterdiffusor, durchs Kühlsystem der Brennkammer bis zur Lufthaube / Plenum der Brennkammer unterschiedliche Reibungsverluste, weil die Eintrittsgeschwindigkeiten in das Plenum 6 der Brennkammer nicht genau gleich sind. Aus diesem Grund weisen die Teilstrahlen 1, 2 unterschiedliche Totaldrücke auf. Durch den Totaldruckunterschied der beiden Teilstrahlen 1, 2 verschiebt sich der Aufprallpunkt A der zwei Teilstrahlen zwingend (wie in Fig. 1b dargestellt) in unmittelbare Nähe der Einlassöffnung des Teilstrahles mit dem kleineren Totaldruck.

Aufgrund der vorstehend geschilderten, strömungsimanenten Eigenschaften von mehreren, in das Innere eines Gehäuses eingebrachten Gasströmungen zu deren gegenseitigen Vermischung bzw. Vereinigung, wird die in Figur 1 b im Idealfall dargestellte Luftversorgung eines Brenners 9, der innerhalb eines Plenums 6 angeordnet ist, stark beeinträchtigt.

Das Plenum 6 ist umgeben von einer Gehäusewand G und weist an der linken Seite zwei Einlassöffnungen 4, 5 für zwei Gasströme 1, 2 auf, die entlang der Gehäuseinnenwand 3 in das Innere des Plenums 6 geleitet werden. Die Gasströme 1, 2 treffen in einem, um den Aufprallpunkt A befindlichen Bereich zusammen, von dem aus ein gemeinsamer, freier Gasstrom 7 in das Innere des Plenums 6 entsteht. Im Idealfall sollte der gemeinsame, freie Gasstrom 7 in eine spalfförmige Einlassöffnung 8 des Brenners 9 eintreten und dort mit gasförmigen und/oder flüssigem Brennstoff vermischt und in einer Brennkammer 15 zur Zündung gebracht werden.

Aufgrund der vorstehenden Strömungseffekte bildet sich jedoch der gemeinsame, freie Gasstrom nicht zu einer ungestörten, einheitlich Strömung aus, sondern unterliegt einer unsteten relativ zur Einlassöffnung 8 des Brenners lateralen Bewegung und weist überdies sehr starke turbulente Strömungsanteile auf. Dies jedoch führt in der Regel zu starken Beeinträchtigungen der aerodynamischen Eigenschaften des Brenners 9, die sich nicht zuletzt auf eine schlechte Verbrennung auswirken, wodurch die Emissionswerte des Brenners erheblich verschlechtert werden. Ebenso kann es in Verbindung mit Turbulenzeffekten innerhalb des Brenners, die durch den gemeinsamen eintretenden Gasstrom 7 iniziiert werden, zu Rückzündeffekten kommen, die zum Erlöschen der Brennflamme oder zu überhitzungen führen können.

In der GB-A-2 296 562 ist bei einem gasbetriebenen, flammenstabilisierenden Vormischbrenner für eine Brennkammer die Verbrennungsluft zumindest annähernd tangential in einen Vormischraum einführbar Der Brennstoff wird über eine Mehrzahl von in Längsrichtung des Vormischraumes aufgereihten Düsen eingespritzt und vorgängig der Zündung intensiv mit der Verbrennungsluft vermischt. Die Düsen sind in mindestens zwei Gruppen mit jeweils getrennter Brennstoffzufuhr unterteilt.

Die US-A-3,754,393 offenbart eine Gasturbine mit einem Brenner und einer Brennkammer, wobei Lufteinlasskanäle die Brennkammer ringförmig umgeben. Heisse Abgase werden rezirkuliert und zusammen mit der Verbrennungsluft in die Brennkammer eingeführt.

### Darstellung der Erfindung

Der Erfindung liegt die Aufgabe zugrunde, ein Plenum, insbesondere das Luftzufuhrplenum einer Gasturbinenbrennkammer, mit wenigstens zwei Strömungseinlässen, zum Einbringen von Gasströmen in das Plenum, in der die Gasströme im wesentlichen entlang der Innenwand des Plenums geführt und derart aufeinandergerichtet sind, dass die Gasströme nach Zusammentreffen als freier Gasstrom von der Innenwandung weggerichtet sind, derart weiterzubilden, dass sich ohne grossen konstruktiven und fertigungstechnischem Aufwand der sich bildende freie Gasstrom möglichst homogen ausbilden kann, so dass die Versorgung des Brenners mit Zuluft in einer den Verbrennungsvorgang gerechtwerdenden Weise im Lichte der vorstehend angesprochenen Ressourcenschonung und Reduzierung. der Abgaswerte bewerkstelligt werden kann. Die zu treffenden Massnahmen sollen auch bei bereits in Betrieb befindlichen Anlagen nachrüstbar sein.

Die Lösung der Aufgabe ist in den Anspruch 1 angegeben. Den Erfindungsgedanken vorteilhaft ausbildende Merkmale sind Gegenstand der Unteransprüche.

Erfindungsgemäss ist ein Plenum gemäss dem Oberbegriff des Anspruchs 1 derart ausgestaltet, dass das Strömungshindernis aus mindestens einer Rippe besteht, die orthogonal zur Strömungsrichtung angeordnet ist.

Das Strömungshindernis ist vorzugsweise aus mehreren orthogonal aus der Innenwandung erhabene Rippenzüge ausgebildet, deren Breite und Höhe in etwa gleich gross dimensioniert sind. Das Strömungshindernis soll den, an der Innenwandung anliegenden Gasstrom von dieser ablösen, so dass die strömungsrelevante Beeinflussung der Wand auf den Gasstrom herabgesetzt wird.

Ferner soll das dem Gasstrom entgegenstehende Hindernis kinematische Strömungsenergie entziehen. Versuche haben gezeigt, dass in das Plenum eintretende Luftströme mit Strömungsgeschwindigkeiten von ca. 70 m/s sehr grosse Störungen der Brenner verursachen können, die durch die Einflussnahme der Wände, an denen die Gasströme geführt sind, bedingt sind. Bei Verringerung der Strömungsgeschwindigkeiten auf Geschwindigkeitswerte von unter 20 m/s nehmen die Störungen deutlich ab, so dass die in das Plenum geführten Luftströme weitgehend zu gleichmässigen, freien Strömungen zusammengeführt werden können. Eine wirksame Möglichkeit der Reduzierung der kinetischen Energie der Gasströme ist mit den erfindungsgemässen Strömungshindernissen erreichbar.

Eine weitere Möglichkeit, die. kinetische Strömungsenergie der in ein Plenum einströmenden Gasströme auf die vorstehend genannte Geschwindigkeit von unter 20 m/s zu reduzieren ist mit einer erfindungsgemässen Formgebung der Einlassöffnungsbereiche, an denen die Gasströme in das Innere des Plenums eintreten, zu erreichen.

Erfindungsgemäss ist ein Plenum weiks derart auszugestalten, dass die Innenwandung an Bereichen der Strömungseinlässe in Art einer, den Umfang der Innenwandung erweiternden Stufe mit der Stufenhöhe b ausgebildet ist, und dass der Stufe in das Kapselinnere gegenüberliegend ein, den in das Plenum eintretende Gasstrom begrenzender Führungssteg der Länge l vorgesehen ist.

Eine derartige Modifikation des Eintrittsbereiches von Gasströmen in das Plenum führt ebenso zu einer Herabsetzung der Turbulenzeffekte innerhalb des Plenums, ist jedoch mit höherem konstruktiven und technischem Aufwand verbunden.

### Kurze Beschreibung der Zeichnungen

Die Erfindung wird nachstehend ohne Beschränkung des allgemeinen Erfindungsgedankens anhand von Ausführungsbeispielen unter Bezugnahme auf die Zeichnungen exemplarisch beschrieben, auf die im übrigen hinsichtlich der Offenbarung aller im Text nicht näher erläuterten erfindungsgemässen Einzelheiten ausdrücklich verwiesen wird. Es zeigen:
- Fig. 1a: Prinzipskizze zur Verdeutlichung des Ausbreitungsverhaltens zweier in einem Gehäuse geführten Gasströme,
- Fig. 1b: Querschnittsdarstellung durch ein Plenum mit idealen Strömungsverhältnissen,
- Fig. 2: Querschnitt durch eine erfindungsgemässe Ausführungsform mit einem Strömungshindemis,
- Fig. 3: Querschnitt durch eine erfindungsgemässe Ausführungsform mit modifizierten Strömungseinlassbereichen,
- Fig. 4a: Querschnitt durch ein erfindungsgemäss ausgebildetes Plenum mit Strömungshindemissen,
- Fig. 4b: Draufsicht und Seitenansicht einer gestaffelten Anordnung von Strömungshindemissen,
- Fig. 5: Querschnitt durch eine erfindungsgemäss ausgestaltetes Plenum.

### Wege zur Ausführung der Erfindung, gewerbliche Verwendbarkeit

In das Innere eines Plenums 6 gelangen in dem in Fig. 2 gezeigten Ausführungsbeispiel zwei getrennte Gasströme 1 und 2 durch die Einlassöffnungen 4 und 5. Die Gasströme 1 und 2 sind jeweils an der Gehäuseinnenwand 3 geführt. Zur Reduzierung der Strömungsgeschwindigkeit der sich ausbreitenden Gasströme 1, 2 sowie der Herabsetzung der Einflussnahme der Wand G auf die jeweiligen Gasströme ist erfindungsgemäss eine Rippe 11 orthogonal zur Strömungssrichtung sowie zur Gehäuseinnenwand 3 vorgesehen. Die auf die Rippe 11 auftreffenden Strömungsanteile werden im wesentlichen senkrecht zur Gehäuseinnenwand 3 in das Innere des Plenums 6 in Richtung des Brenners 9 als freie Gasströme 7 abgelenkt. Der Brenner 9 verfügt über wenigstens eine spaltförmige Einlassöffnung 8, durch die die freien Gasströme 7 in das Innere des Brenners 9 eintreten können. Nur dem besseren Verständnis der Darstellung in Figur 2 halber sei darauf hingewiesen, dass flüssiger- und/oder gasförmiger Brennstoff von rechtskommend in den Brenner 9 eingeleitet wird und innerhalb des sich weitemden, konischen Brennerabschnittes mit der Zuluft vermischt wird.

Das Plenum 6 weist nur eine einzige Rippe 11 auf, die symmetrisch beidseitig von den beiden Gasströmen 1 und 2 baufschlagt wird. Mit dieser einfachen orthogonal zur Strömungsrichtung orientierten Rippe, kann ein unkontrolliertes Einströmen von Zuluft in den Brenner vermieden werden. Es bilden sich wie in der Figur 2 mittels Pfeildarstellung gezeigt, homogene Strömungskreisläufe aus, die den Brenner durch die Einlassöffnung 8 kontinuierlich mit Zuluft versorgen. Zwar verbleibt mit dieser Massnahme noch sehr viel Strömungsenergie in den Gasströmen, doch führt die symmetrische, beidseitige Beaufschlagung des Hindernisses mit Gasströmen zu kontrollierten Zirkulationen innerhalb des Plenums.

In Fig. 3 ist eine weitere erfindungsgemässe Ausführungsform für das kontrollierte Einströmen von Gasströmen in ein Plenum 6 vorgesehen. Im Bereich der Strömungseinlässe 4 und 5 mit einem Strömungsquerschnitt a ist die Innenwandung 3 jeweils mit einer Querschnittsvergrössernden Stufe 12 mit einem Strömungsquerschnitt b ausgebildet Der Stufe 12 gegenüberliegend ist ein Führungssteg 13 der Länge I vorgesehen. Mit Hilfe der in der Fig. 3 ausgebildeten Einlasskontur kann die Strömungsgeschwindigkeit effektiv auf Werte von unter 20 m/s reduziert werden. Hierfür sind insbesondere folgende Dimensionierungen vorzusehen: b/a ∼ 2 sowie l/b ≥ 3.

In Fig. 4b ist eine vorteilhafte Anordnung der Strömungshindernisse in Form einzelner Rippen 11 dargestellt, die gleichsam der Anordnung einer an sich bekannten "Lawinen-Verbauung" gleichen. Die linke in Fig. 4b dargestellte Anordnung zeigt einzelne Rippen 11 in Draufsicht, aus der zu entnehmen ist, dass die Rippen 11 gestaffelt hintereinander angeordnet sind, so dass sie der senkrecht auf sie auftreffenden Gasströmung (siehe Pfeile) ein vollständiges Hindernis darstellen. Eine Anordnung der in Fig. 4b dargestellten Weise führt zu einer sehr effizienten Herabsetzung der Strömungsgeschwindigkeit sowie Ablösung der Strömung von der Gefässinnenwand. Besonders geeignet sind Rippendimensionen, deren Höhe und Breite in etwa gleich dimensioniert sind. In der rechten Darstellung gemäss Fig. 4b ist die Seitenansicht zu der in Fig. 4a dargestellten Rippenanordnung dargestellt.

Bei der Verwendung nur eines einzigen Rippenzuges, der dem Gasstrom mit einer gesamten Längserstreckung entgegensteht, hat sich gezeigt, dass der Gasstrom das Rippenhindemis lediglich überströmt und sich auf der strömungsabgewandten Seite an die Gefässwand wieder anschmiegt. Diese Erscheinung wird auch als "Coanda-Effekt" bezeichnet.

Die in Fig. 4b dargestellte Anordnung einzelner Strömungshindernisse, deren einzelne Längen nicht viel grösser als ihre Höhen sind, vermag den vorstehend genannten Coanda-Effekt wirksam zu unterdrücken, so dass der Gasstrom, der einen Rippenzug passiert hat, nicht mehr an der Gefässinnenwand anliegt. Durch die erfindungsgemäss ausgebildeten Strömungshindernisse wird die flächige Strömungsform entlang der Gefässinnenwand unterbrochen, wodurch sich ein gleicher statischer Druck auf beiden Seiten des Strömungshindernisses im Gasstrom einstellt.

Durch die erfindungsgemässe Massnahme des Vorsehens "lawinenverschlagartig" angeordneten Rippenzügen entlang der Gefässinnenwand können die Gasströme entscheidend abgebremst und in einen freien homogenen Gasstrom 7 kanalisiert werden. Eine bessere, gleichmässigere Versorgung des Brenners mit Zuluft ist auf diese Weise möglich.

Fig. 5 zeigt den prinzipiellen Strömungsverlauf zweier Gasströme 1 und 2, die an einer Rippe 11 entsprechend abgelenkt werden. Die Querschnittsdarstellung gemäss Fig. 5 entspricht einem Schnitt durch das Plenum einer nicht dargestellten Ringbrennkammer. Eine so ausgestaltete Rippe kann jedoch auch bei beliebigen anderen Plenen angeordnet werden.

### Bezugszeichenliste

- 1: Gasstrom, Teilstrahl
- 2: Gasstrom, Teilstrahl
- 3: Gehäuseinnenwand
- 4: Einspritzdüse, Einlassöffnung
- 5: Einsspritzdüse, Einlassöffnung
- 6: Plenum
- 7: Gemeinsamer bzw. freier Gasstrom
- 8: Einlassöffnung
- 9: Brenner
- 11: Rippen, Strömungshindemis
- 12: Stufe
- 13: Führungssteg
- 14: Öffnung
- 15: Brennkammer
- a: Strömungsquerschnitt 5, 4
- b: Strömungsquerschnitt
- l: Länge 13
- A: Aufprallpunkt
- G: Gehäuse, Plenumgehäuse

## Patentansprüche

1. Plenum (6), insbesondere das Luft-Plenum einer Gasturbinenbrennkammer, mit wenigstens zwei Strömungseinlässen (4, 5), zum Einbringen von Gasströmen (1, 2) in das Plenum (6), in der die Gasströme (1, 2) im wesentlichen entlang der Innenwand (3) des Plenums geführt und derart aufeinandergerichtet sind, dass die Gasströme (1, 2) nach einem Zusammentreffen als freier Gasstrom (7) von der Innenwand (3) weggerichtet sind, wobei an der Innenwand (3) wenigstens ein, in Wirkverbindung zur Strömungsrichtung der an der Innenwand (3) geführten Gasströme (1, 2) orientiertes Strömungshindernis (11) vorgesehen ist,
**dadurch gekennzeichnet, dass**
das Strömungshindernis (11) aus mindestens einer Rippe (11) besteht, die orthogonal zur Strömungsrichtung angeordnet ist.

2. Plenum nach Anspruch 1,
**dadurch gekennzeichnet, dass**
für jeden Gasstrom (1, 2) wenigstens eine Rippe (11) vorgesehen ist.

3. Plenum nach Anspruch 2,
**dadurch gekennzeichnet, dass**
die Breite und Höhe der Rippen (11) gleich gross sind.

4. Plenum nach Anspruch 3,
**dadurch gekennzeichnet, dass**
an der Innenwand (3) wenigstens zwei Reihen von Rippen (11) in Strömungsrichtung eines Gasstromes (1, 2) wechselweise hintereinander derart angeordnet sind, dass die Rippen (11) in Strömungsrichtung nebeneinander stehen.

5. Plenum nach einem der Ansprüche 1 bis 4,
**dadurch gekennzeichnet, dass**
im Plenum (6) ein Brenner (9) vorgesehen ist, der eine Einlassöffnung (8) aufweist, in die der freie Gasstrom (7) einleitbar ist.

6. Plenum nach einem der Ansprüche 1 bis 5,
**dadurch gekennzeichnet, dass**
die lnnenwand (3) im Bereich des Strömungseinlasses (4,5) der Gasströme (1, 2) mit Mitteln zur Reduzierung der Strömungsgeschwindigkeit des eintretenden Gasstromes (1, 2) versehen ist.

7. Plenum nach Anspruch 6,
**dadurch gekennzeichnet, dass**
die Innenwand (3) an den Bereichen der Strömungseinlässe (4, 5) in Art einer, den Umfang der Innenwand (3) erweiternden Stufe (12) ausgebildet ist.

8. Plenum nach Anspruch 7,
**dadurch gekennzeichnet, dass**
der Stufe (12) in das Kapselinnere gegenüberliegend ein, den in das Plenum (6) eintretenden Gasstrom (1, 2) begrenzender Führungssteg (13) vorgesehen ist.

## Claims

1. Plenum (6), in particular the air plenum of a gas-turbine combustion chamber, having at least two flow inlets (4, 5) for introducing gas flows (1, 2) into the plenum (6), in which the gas flows (1, 2) are guided essentially along the inner wall (3) of the plenum and are directed toward one another in such a way that the gas flows (1, 2), after coinciding, are directed as a free gas flow (7) away from the inner wall (3), at least one flow obstacle (11) oriented in interaction with the direction of flow of the gas flows (1, 2) guided on the inner wall (3) being provided on the inner wall (3), **characterized in that** the flow obstacle (11) comprises at least one rib (11) which is arranged orthogonally to the direction of flow.

2. Plenum according to Claim 1, **characterized in that** at least one rib (11) is provided for each gas flow (1, 2).

3. Plenum according to Claim 2, **characterized in that** the width and height of the ribs are approximately the same size.

4. Plenum according to Claim 3, **characterized in that** at least two rows of ribs (11) are arranged alternately one behind the other in the direction of flow of a gas flow (1, 2) in such a way that the ribs (11) are next to one another in the direction of flow.

5. Plenum according to one of Claims 1 to 4, **characterized in that** a burner (9) is arranged in the plenum (6), which burner (9) has an inlet opening (8) into which the free gas flow (7) can be directed.

6. Plenum according to one of Claims 1 to 5, **characterized in that** the inner wall (3) in the region of the flow inlet (4, 5) of the gas flows (1, 2) is provided with means for reducing the velocity of flow of the entering gas flow (1, 2).

7. Plenum according to Claim 6, **characterized in that** the inner wall (3) in the regions of the flow inlets (4, 5) is designed like a step (12) which widens the periphery of the inner wall (3).

8. Plenum according to Claim 7, **characterized in that** a guide web (13) limiting the gas flow (1, 2) entering the plenum (6) is provided opposite the step (12) towards the casing interior.

## Revendications

1. Plénum (6), en particulier plénum d'air d'une chambre de combustion de turbine à gaz, comprenant au moins deux entrées d'écoulement (4, 5), en vue d'introduire des courants gazeux (1, 2) dans le plénum (6), dans laquelle les courants gazeux (1, 2) sont guidés essentiellement le long de la paroi interne (3) du plénum et sont orientés l'un vers l'autre de telle sorte que les courants gazeux (1, 2), après s'être réuni pour former un courant gazeux libre (7) s'écartent de la paroi interne (3), au moins un obstacle à l'écoulement (11) orienté en liaison coopérante avec la direction d'écoulement des courants gazeux (1, 2) guidés contre la paroi interne (3) étant prévu sur la paroi interne (3),
**caractérisé en ce que**
l'obstacle à l'écoulement (11) se compose d'au moins une nervure (11) qui est disposée perpendiculairement à la direction de l'écoulement.

2. Plénum selon la revendication 1,
**caractérisé en ce que**
l'on prévoit au moins une nervure (11) pour chaque courant gazeux (1, 2).

3. Plénum selon la revendication 2,
**caractérisé en ce que**
la largeur et la hauteur des nervures (11) sont égales.

4. Plénum selon la revendication 3,
**caractérisé en ce que**
que l'on dispose, sur la paroi interne (3), au moins deux rangées de nervures (11) dans la direction d'écoulement d'un courant gazeux (1, 2) l'une derrière l'autre en alternance de telle sorte que les nervures (11) soient juxtaposées dans la direction de l'écoulement.

5. Plénum selon l'une quelconque des revendications 1 à 4,
**caractérisé en ce que**
l'on prévoit dans le plénum (6) un brûleur (9) qui présente une ouverture d'entrée (8) dans laquelle le courant gazeux libre (7) peut être introduit.

6. Plénum selon l'une quelconque des revendications 1 à 5,
**caractérisé en ce que**
la paroi interne (3) est pourvue, dans la région de l'entrée d'écoulement (4, 5) des courants gazeux (1, 2) de moyens pour réduire la vitesse de l'écoulement du courant gazeux entrant (1, 2).

7. Plénum selon la revendication 6,
**caractérisé en ce que**
la paroi interne (3) est réalisée, dans les régions des entrées d'écoulement (4, 5) à la manière d'un échelon (12) élargissant la périphérie de la paroi interne (3).

8. Plénum selon la revendication 7,
**caractérisé en ce que**
l'on prévoit, en face de l'échelon (12) à l'intérieur de la capsule, une ailette de guidage (13) limitant le courant gazeux (1, 2) entrant dans le plénum (6).
